# EUROPÄISCHE PATENTSCHRIFT

(11) **EP 0 639 146 B1**
(45) Veröffentlichungstag und Bekanntmachung des Hinweises auf die Patenterteilung: **17.06.1998**
(21) Anmeldenummer: 94911126.4
(22) Anmeldetag: 08.03.1994
(51) Int. Cl.: B65D 71/16

(54) **EINE SCHLAUCHFÖRMIGE PACKUNG MIT STIRNSEITIGEN HALTESTREIFEN FÜR DIE ZUSAMMENFASSUNG VON MEHREREN GEGENSTÄNDEN**
TUBULAR PACKAGE WITH FRONTAL RETAINING STRIPS FOR ASSEMBLY OF SEVERAL OBJECTS
EMBALLAGE TUBULAIRE AVEC BANDES DE RETENUE FRONTALES POUR ENSEMBLE D'OBJETS MULTIPLES

(30) Priorität: 11.03.1993 FR 9302807
(43) Veröffentlichungstag der Anmeldung: 22.02.1995
(73) Patentinhaber: 4P Nicolaus Kempten GmbH, D-87437 Kempten (DE); 4P Emballages France SNC, F-60009 Beauvais (FR)
(72) Erfinder: BIENAIME, Patrick, F-60112 Milly-sur-Thérain (FR)
(74) Vertreter: Hutzelmann, Gerhard
(86) Internationale Anmeldenummer: EP9400710
(87) Internationale Veröffentlichungsnummer: WO9420386

(56) Entgegenhaltungen:
- EP-A- 0 381 465
- CH-A- 413 713
- DE-A- 2 639 906
- FR-A- 2 356 573
- FR-A- 2 442 774
- GB-A- 1 040 748

## Beschreibung

Die Erfindung bezieht sich auf eine schlauchförmige Verpackung für mehrere Gegenstände gemäß dem Oberbegriff des Anspruchs 1, mit zwei Seitenwänden, einer Deckwand und einer Bodenwand sowie zwei einander gegenüberliegenden stirnseitigen Öffnungen in denen je ein Haltestreifen verläuft, die sich im wesentlichen quer über die stirnseitigen Öffnungen erstrecken und an jedem Ende durch einen Anlenkbereich an einer Seitenwand angelenkt sind, wobei der Anlenkbereich gegen die Seitenwand nach innen gefaltet und durch einen der verpackten Gegenstände in dieser Position festgehalten wird, und wobei die Anlenkbereiche sich über einen wesentlichen Teil der Höhe der Gegenstände und wenigstens bis zur Bodenwand erstrecken und die Anlenkbereiche mit ihrem oberen Ende unmittelbar vor schrägen Zwischenwänden enden, die zwischen den Seitenwänden und der Deckwand angeordnet sind.

Aus EP-A-0 381 465 ist eine derartige Verspackung bekannt.

Aus DE-A-2 639 906 ist eine schlauchförmige Verpackung der genannten Art bekannt, wobei die Verpackung aus zwei Seitenwänden, zwei im wesentlichen horizontalen Wänden (eine Deckwand und eine Bodenwand) und zwei einander gegenüberliegenden stirnseitigen Öffnungen mit zwei Haltestreifen besteht, die sich im wesentlichen quer über diese stirnseitigen Öffnungen erstrecken, wobei jeder Streifen an jedem Ende durch einen Anlenkbereich an einer

Seitenwand angelenkt ist, wobei dieser Anlenkbereich gegen die Seitenwand nach innen gefaltet wird und durch einen der verpackten Gegenstände in dieser Position festgehalten wird.

Aus der FR-A-2 442 774 ist darüber hinaus eine Verpackung der genannten Art bekannt, bei der allerdings der Haltestreifen lediglich an der Deckwand angelenkt ist.

Der Erfindung liegt die Aufgabe zugrunde, eine Verpackung der genannten Art so auszugestalten, daß die eingestellten Gegenstände einen sehr sicheren Halt erfahren.

Diese Aufgabe wird erfindungsgemäß dadurch gelöst, daß jeder Anlenkbereich an seinem unteren Ende eine Aussparung aufweist, deren Rand im aufgefalteten Zustand auf dem Rand einer Einkerbung die im unteren Bereich der Seitenwände vorgesehen ist, liegt, welche zur Aufnahme der Gegenstände im Bereich ihres Bodens dienen.

Damit ist für die eingestellten Gegenstände ein sehr guter Halt gewährleistet; darüber hinaus ist sichergestellt, daß einzelne Gegenstände nicht aus der Verpackung entnehmbar sind ohne die Verpackung sichtbar zu zerstören. Durch die Haltestreifen wird darüber hinaus gewährleistet, daß die Strichcodes der einzelnen Gegenstände wirksam abgedeckt werden können, so daß nicht versehentlich anstelle des Codes für die gesamte Packung der Code für einen einzelnen Gegenstand erfasst wird.

Eine weitere vorteilhafte Ausgestaltung der Erfindung liegt darin, daß an jedem Anlenkbereich eine Verlängerung angeformt ist, die sich im aufgefalteten Zustand nach innen gegen die Bodenwand erstreckt und vom eingestellten Gegenstand in dieser Position gehalten ist.

Damit wird eine die Gegenstände noch sicherer haltende Verpackung ermöglicht.

Ebenfalls sehr vorteilhaft ist eine weitere Ausgestaltung der Erfindung, gemäß welcher die Verlängerung über eine Faltlinie am Anlenkbereich angelenkt ist, die im aufgefalteten Zustand im wesentlichen auf einer Faltlinie liegt, welche die Seitenwand mit der Bodenwand verbindet.

Sehr vorteilhaft ist es aber auch, wenn gemäß einer Ausgestaltung der Erfindung jeder Anlenkbereich durch zwei angelenkte, im wesentlichen dreieckförmige Verbindungsbereiche mit dem Rand des entsprechenden Haltestreifens verbunden ist.

In der Zeichnung ist die Erfindung anhand zweier Ausführungsbeispiele veranschaulicht. Dabei zeigen:
Fig. 1 eine Draufsicht eines Zuschnittes zur Herstellung einer Packung, die ein erstes Ausführungsbeispiel der Erfindung darstellt;
Fig. 2 eine Draufsicht eines Zuschnittes für die Herstellung einer Packung, die ein zweites Ausführungsbeispiel der Erfindung darstellt;
Fig. 3 einen perspektivischen Teilausschnitt des Zuschnittes nach Fig. 1 mit den zusammengefaßten Gegenständen, nachdem die Packung zu einer dreidimensionalen Form aufgestellt wurde; und
Fig. 4 einen perspektivischen Teilausschnitt des Zuschnittes nach Fig. 2 mit den zusammengefaßten Gegenständen, nachdem die Packung zu einer dreidimensionalen Form aufgestellt wurde.

Es wird zunächst einmal auf Fig. 1 hingewiesen, aus der ein Zuschnitt aus Karton oder dergleichen ersichtlich ist, der im wesentlichen aus einem Bereich 100 für eine Deckwand, zwei Bereichen 200 und 300 für Seitenwände und 2 Halbbereichen 400a und 400b für eine Bodenwand besteht.

Zwischen dem Deckbereich 100 und den Seitenbereichen 200 und 300, die senkrecht stehen sollen, erstrecken sich zwei schräge Zwischenbereiche 120 und 130.

In gleicher Weise erstrecken sich zwei schräge Zwischenbereiche 240, 340 zwischen den Seitenbereichen 200, 300 und den jeweiligen Bodenwand-Halbbereichen 400a, 400b.

Parallele Faltlinien L1 bis L8 verbinden die unterschiedlichen Hauptbereiche 100 - 400 und Zwischenbereiche 120, 130, 240 und 340.

An den Eckpunkten eines Quadrats sind vier Ausnehmungen 01-04 im Deckbereich vorgesehen, die den jeweiligen Hals von vier Flaschen B aufnehmen sollen, die durch die Packung zusammengefaßt werden sollen. Vier Haltelappen LM ragen von jeder Ausnehmung hinein und sind dafür bestimmt, den Oberrand der Flaschenvon unten zu greifen, um sie vertikal festzuhalten.

Zwei ausgestanzte Lappen P sind außerdem vorgesehen, um als Fingerlöcher das Tragen der Packung, die die Flaschen zusammenfaßt, zu erleichtern.

In jedem der beiden unteren Zwischenbereichen 240 und 340 sind jeweils zwei Einkerbungen El, E2 und E3, E4 vorgesehen, um die Böden der Flaschen B festzuhalten, nachdem der Zuschnitt zu einer dreidimensionalen Form aufgestellt wurde.

Die Bodenwand-Halbbereiche 400a und 400b sind jeweils mit Verriegelungsvorrichtungen Va und Vb vorgesehen, um den Zuschnitt schlauchförmig zusammenzuhalten, nachdem er zu einer dreidimensionalen Form aufgestellt wurde. Diese Vorrichtungen entsprechen von der Konstruktion her üblichen Maßstäben und werden hier nicht gesondert beschrieben.

Es wäre sowieso einfach, solche mechanischen Verriegelungsvorrichtungen durch einen Kleberauftrag im Überlappungsbereich der beiden Halbbereiche 400a und 400b zu ersetzen.

Gemäß der vorliegenden Erfindung weist der Zuschnitt darüber hinaus zwei haltestreifenbildende Bereiche 500 und 600 auf, die dafür bestimmt sind, über jeweils gegenüberliegende Öffnungen der Packung horizontal zu verlaufen, nachdem der Zuschnitt zu einer dreidimensionalen Form aufgestellt wurde. Jeder dieser Bereiche 500 und 600 wird durch zwei parallele Ränder definiert, die einen inneren Rand und einen äußeren Rand darstellen (während der Zuschnitt noch flachliegend ist).

Der Bereich 500 wird durch zwei Anlenkbereiche 520 und 530 mit zwei Längsstirnrändern der Seitenbereiche 200 und 300 verbunden.

Während der Zuschnitt noch flachliegend ist, erstreckt sich ein im wesentlichen länglicher Leerraum zwischen dem inneren Rand des Bereiches 500 und dem nebenstehenden Längsaußenrand des Deckbereiches 100 und der Zwischenbereiche 120 und 130. Dieser Leerraum wird in Abhängigkeit von der Höhe, bei der es wünschenswert ist, den oberen Rand des Haltestreifens vorzusehen, nachdem die Packung zu einer dreidimensionalen Form aufgestellt wurde, breiter oder schmäler gestaltet, wobei diese Höhe insbesondere durch die Gestaltung der Anlenkbereiche bestimmt wird. Aufgrund dieses Leerraumes kann der Haltestreifen außerdem einen oberen Rand (der innere

Rand in der Zeichnung) eine beliebige Form haben, wobei diese Form aus optischen Gründen von der Form der nebenstehenden Deckwand unterschiedlich und vorzugsweise geradlinig sein kann.

Der Anlenkbereich 520 besteht aus drei Abschnitten 521, 522 und 523. Der Abschnitt 521 erstreckt sich bis zur Seitenwand 200 und hat eine komplexe Form mit folgenden Konturlinien:
eine Faltlinie L9, die ihn mit dem nebenstehenden Seitenbereich 200 verbindet, wobei diese Linie L9 sich in einem kleinen Winkel von der Deckwand in Richtung Packungsboden erstreckt;
eine kurze Seite B1, die zur Faltlinie L1 parallel verläuft, während der Zuschnitt flachliegend ist;
eine Faltlinie L10, die sich in einem Winkel von ca. 45° zwischen dem Abschnitt 521 und einem nebenstehenden Rand des Haltestreifens 500 erstreckt;
ein gerader, freier Rand B2, der sich als Verlängerung des äußeren Randes des Haltestreifens 500 erstreckt; und
eine Faltlinie L11, die die Abschnitte 521 und 522 verbindet.

Der Abschnitt 522 erstreckt sich entsprechend dem Zwischenbereich 240 und hat folgenden Umriß:
eine Faltlinie L12 als Verlängerung der Linie L9;
   die obengenannte Faltlinie L11;
ein konkaver, freier Rand 522a, der mit dem nebenstehenden, geraden Rand B2 des Abschnittes 521 eine Aussparung bildet; und
eine Faltlinie L13, die die Abschnitte 522 und 523 verbindet.

Der Abschnitt 523 hat schließlich die Form eines Lappens, der entlang der Linie L13 angelenkt ist und den Anlenkbereich 520 nach außen neben dem nebenstehenden unteren Halbbereich 400a verlängert.

In Bezug auf die von ihnen verlängerten Linien L5 und L7 verlaufen die Faltlinien L11 und L13 geringfügig schräg, wobei die Schräge so gewählt wird, daß die in einer geraden Linie stehenden Faltlinien L9 und L12 den zwischen den Linien L5 und L11 gebildeten Winkel sowie den zwischen den Linien L7 und L13 gebildeten Winkel halbieren.

Wie in der Zeichnung veranschaulicht, sind die drei weiteren Anlenkbereiche 530, 620 und 630 symmetrisch zum Bereich 520 angeordnet, wobei die verschiedenen entsprechenden Abschnitte Bezugsnummern haben, bei denen die ersten beiden Stellen entsprechend geändert wurden. Aus Vereinfachungsgründen tragen die dazugehörigen Faltlinien und freien Ränder ihre eigenen Bezugszeichen nicht.

Der Zuschnitt wird dadurch zu einer dreidimensionalen Form aufgestellt, daß die Deck-, Seiten-, Boden- und Zwischenbereiche entlang den Faltlinien L1-L8 gefaltet werden, während die Anlenkbereiche 520, 530, 620 und 630 nach innen gegen die Seitenbereiche gedrückt werden.

Bevor der Boden der Packung geschlossen wird, werden Gegenstände (in diesem Fall Flaschen B) in die Packung eingesetzt und die Flaschenhälse werden von den Öffnungen 01-04 umschlossen und durch die Lappen LM festgehalten.

Die gegen die Innenseite der Packung durch die Flaschen B festgedrückten Anlenkbereiche veranlassen, daß die Haltestreifen sich quer über die Stirnöffnungen der sich ergebenden Schlauchform erstrecken, wobei die Haltestreifen eine runde Form einnehmen, die tangential über die Flaschenwände paßt.

Fig. 3 zeigt einen Teilausschnitt der nach diesem Verfahren aufgestellten Packung. Der Abschnitt 521 des Anlenkbereiches 520 wird gegen die Innenseite der Seitenwand 200 gedrückt, während der Abschnitt 522 gegen die Innenseite der unteren Zwischenwand 420 gedrückt wird und die gleiche schräge Stellung einnimmt. Der Lappen 523 wird schließlich gegen die Innenseite der Bodenwand 400a gedrückt, wobei Druck durch den Boden der Flasche B ausgeübt wird.

Es ist ebenfalls ersichtlich, daß die durch den Abschnitt 522 definierte Aussparung 522a auf dem Rand der nebenstehenden Einkerbung El liegt, so daß der Abschnitt 522 die Einkerbung nicht blockiert.

Durch diesen Aufbau ist es möglich, den Anlenkbereich sehr fest gegen die Innenseite der Packung zu halten, weil nicht nur die Flaschenseite sondern auch der Flaschenboden den Anlenkbereich gegen die Innenseite der schlauchförmigen Packung in zwei im wesentlichen rechtwinkligen Richtungen drücken.

Die Haltestreifen 500 und 600 werden deshalb mit ausgezeichneter Sicherheit festgehalten und eine Flasche B kann der Packung nur entnommen werden, wenn der Karton abgerissen wird.

Darüber hinaus können die Haltestreifen bei Bedarf dafür eingesetzt werden, einzelne Strichcodes auf jeder Flasche abzudecken. In diesem Zusammenhang kann darauf hingewiesen werden, daß die senkrechte Position der Haltestreifen vom Fachmann dadurch einfach geändert werden kann, daß er eine geeignete Form für die Form des Anlenkbereiches konstruiert.

Ein zweites Ausführungsbeispiel der Erfindung wird nachstehend unter Bezugnahme auf Figs. 2 und 4 beschrieben.

Abschnitte, die den Abschnitten im Ausführungsbeispiel gemäß Figs. 1 und 3 identisch oder ähnlich sind, werden mit den gleichen Bezugszeichen bezeichnet und werden nicht erneut beschrieben.

Die kennzeichnenden Merkmale dieses Ausführungsbeispiels sind wie folgt:

Diese Packung ist zunächst einmal konstruiert, um zwei Reihen von jeweils drei im wesentlichen zylindrischen Dosen aufzunehmen, wobei es weder Öffnungen in der Deckwand 100 noch untere schräge Zwischenbereiche 240, 340 gibt.

In diesem Ausführungsbeispiel besteht der Anlenkbereich 520 aus einem einzelnen Abschnitt, der folgenden Umriß hat:
eine Faltlinie L9, die ihn mit der nebenstehenden Seitenwand 200 über die gesamte Länge verbindet;
eine Faltlinie L14, die von der Linie L3 ausgeht und sich schräg in Richtung Packungsboden erstreckt;
ein geradliniger, freier Randabschnitt B3, der sich in Verlängerung des Außenrandes des Haltestreifens 500 erstreckt und woran sich ein eine Aussparung bildender konkaver Rand 520a anschließt; und
ein kurzer, freier Rand B4, der sich in Verlängerung der Faltlinie L7 erstreckt.

Wie im vorhergehenden Ausführungsbeispiel besteht der Zweck des ausgesparten Bereiches 520a darin, eine Blockierung der nebenstehenden Einkerbung E1 durch den Anlenkbereich 520 zu vermeiden, wenn dieser Anlenkbereich gegen die Innenseite des Seitenbereiches 200 gefaltet wird.

Darüber hinaus enthält der Haltestreifen 500 einen zentralen Hauptbereich 501 und zwei in entgegengesetzten Richtungen zeigende dreiecksförmige Verbindungsbereiche 525, 524, die den zentralen Bereich in Richtung Anlenkbereich 520 verlängern, wobei diese dreiecksförmigen Bereiche durch schräge Faltlinien miteinander, mit dem Bereich 501 und mit dem Bereich 520 verbunden sind.

Die weiteren Anlenkbereiche 530, 620 und 630 sind in ähnlicher Weise symmetrisch konstruiert und lediglich die ersten beiden Stellen der entsprechenden Bezugsnummern sind entsprechend geändert worden.

Diese Packung wird nach einem im wesentlichen gleichen Verfahren wie die in Figs. 1 und 3 abgebildete Packung zu einer dreidimensionalen Form aufgestellt. Es ist ersichtlich, daß sich die Anlenkbereiche 520, 530, 620 und 630 bis zur Bodenwand 400a, 400b der Packung erstrecken. Es ist ebenfalls ersichtlich, daß die dreiecksförmigen Verbindungsbereiche 524, 525 gegeneinander sowie gegen den oberen Bereich des Anlenkbereiches 520 gefaltet werden, um den Haltestreifen 500 in die richtige Lage zu bringen.

Bei diesem Ausführungsbeispiel auch garantiert die Tatsache, daß die Böden der verpackten Gegenstände B dazu beitragen, daß Anlenkbereiche fest gegen die Innenseite der schlauchförmigen Packung gedruckt werden, daß die Haltestreifen festgehalten werden.

Es versteht sich von selbst, daß die vorliegende Erfindung nicht auf die beschriebenen und abgebildeten Ausführungsbeispiele beschränkt ist, und der Fachmann wird in der Lage sein, entsprechend dem Geist der Erfindung Varianten oder Änderungen vorzunehmen.

In einer ersten (nicht abgebildeten) Variante werden die oberen und unteren Bereiche ausgetauscht, d.h. die schlauchförmige Packung wird auf Deckwandhöhe geschlossen, vorzugsweise beim Übergang zwischen der Deckwand und einer Seitenwand.

In einer weiteren (nicht abgebildeten) Variante wird die Packung aus zwei Zuschnitten hergestellt. Ein erster Zuschnitt besteht aus der Deckwand, den beiden Seitenwänden und zwei Klappen, die die Seitenwände verlängern. Bei dem zweiten Zuschnitt handelt es sich um eine herkömmliche Schale, die aus einer Bodenwand und nach oben stehenden Rändern ganz oder teilweise um den Umfang dieses Bodens besteht. Um die Schlauchform herzustellen, werden die Klappen des ersten Zuschnittes mit der Innenseite oder der Außenseite der Bodenwand verbunden, z.B. durch Kleber.

Darüber hinaus können die Formen der unterschiedlichen Abschnitte der Packung vom Fachmann leicht der gegenkonischen bzw. konischen Form der Gegenstände (Flaschen, Dosen, Becher, ..... .) angepaßt werden, die zusammengefaßt werden sollen.

## Patentansprüche

1. Schlauchförmige Verpackung für mehrere Gegenstände(B), mit zwei Seitenwänden(200,300), einer Deckwand(100) und einer Bodenwand(400a,400b) sowie zwei einander gegenüberliegenden stirnseitigen Öffnungen in denen je ein Haltestreifen (500,600) verläuft, die sich im wesentlichen quer über die stirnseitigen Öffnungen erstrecken und an jedem Ende durch einen Anlenkbereich(520,530,620,630) an einer Seitenwand angelenkt sind, wobei der Anlenkbereich gegen die Seitenwand nach innen gefaltet und durch einen der verpackten Gegenstände in dieser Position festgehalten wird, und wobei die Anlenkbereiche(520,530,620,630) sich über einen wesentlichen Teil der Höhe der Gegenstände und wenigstens bis zur Bodenwand(400a,400b) erstrecken und die Anlenkbereiche(520,530,620,630) mit ihrem oberen Ende unmittelbar vor schrägen Zwischenwänden(120,130) enden, die zwischen den Seitenwänden(200,300) und der Deckwand(100) angeordnet sind, **dadurch gekennzeichnet**, daß jeder Anlenkbereich(520,530,620,630) an seinem unteren Ende eine Aussparung(520a,530a,620a,630a; 522a,532a,622a,632a) aufweist, deren Rand im aufgefalteten Zustand auf dem Rand einer Einkerbung (E1,E3,E4,E6), die im unteren Bereich der Seitenwände (200,300) vorgesehen ist, liegt, welche zur Aufnahme der Gegenstände im Bereich ihres Bodens dienen.

2. Verpackung nach Anspruch 1, **dadurch gekennzeichnet**, daß an jedem Anlenkbereich eine Verlängerung(523,533,623,633) angeformt ist, die sich im aufgefalteten Zustand nach innen gegen die Bodenwand(400a,400b) erstreckt und vom eingestellten Gegenstand in dieser Position gehalten ist.

3. Verpackung nach Anspruch 2, **dadurch gekennzeichnet**, daß die Verlängerung(523,533,623,633) über eine Faltlinie(L13) am Anlenkbereich angelenkt ist, die im aufgefalteten Zustand im wesentlichen auf einer Faltlinie(L7,L8) liegt, welche die Seitenwand(200,300) mit der Bodenwand(400a,400b) verbindet.

4. Verpackung nach einem der vorhergehenden Ansprüche, **dadurch gekennzeichnet,** daß jeder Anlenkbereich(520,530,620,630) durch zwei angelenkte, im wesentlichen dreieckförmige Verbindungsbereiche(524,525;534,535;624,625;634,635) mit dem Rand des entsprechenden Haltestreifens(500,600) verbunden ist.

## Claims

1. Wrap-around pack for a number of objects (B), with two side panels (200, 300), a top panel (100), a base panel (400a, 400b) and two end openings located opposite each other, in each of which a retaining strip (500, 600) is provided that extends essentially across the end openings and is hinged to a side panel at each end by a hinge section (520, 530, 620, 630), where the hinge section is folded inwards against the side panel and is secured in this position by one of the packaged objects, where the hinge areas (520, 530, 620, 630) extend across most of the height of the objects and at least down to the base panel (400a, 400b) and where the top end of the hinge areas (520, 530, 620, 630) ends directly before oblique intermediate panels (120, 130) that are located between the side panels (200, 300) and the top panel (100), **wherein** each hinge area (520, 530, 620, 630) has a cut-out (520a, 530a, 620a, 630a; 522a, 532a, 622a, 632a) at its bottom end, the edge of which - after the pack has been formed - rests on the edge of a notch (E1, E3, E4, E6) that is provided in the lower section of the side panels (200, 300) to accommodate the base area of the objects.

2. Pack according to claim 1, **wherein** each hinge area is provided with an extension (523, 533, 623, 633) that - after the pack has been formed - extends inwards against the base panel (400a, 400b) and is held in this position by the object in the pack.

3. Pack according to claim 2, **wherein** the extension (523, 533, 623, 633) is hinged to the hinge area along a folding line (L13) which - after the pack has been formed - rests essentially on a folding line (L7, L8) that connects the side panel (200, 300) to the base panel (400a, 400b).

4. Pack according to one of the previous claims, **wherein** each hinge area (520, 530, 620, 630) is connected to the edge of the relevant retaining strip (500, 600) by two hinged and essentially triangular connecting sections (524, 525; 534, 535; 624, 625; 634, 635).

## Revendications

1. Emballage en forme de tube pour plusieurs objets (B) avec deux parois latérales (200, 300), une paroi-plafond (100) et une paroi-fond (400a, 400b), ainsi que deux ouvertures frontales se faisant face, dans chacune desquelles s'étend une bande de maintien (500, 600), qui s'étend sensiblement transversalement sur les ouvertures frontales et sont articulées à chaque extrémité à une paroi latérale, par l'intermédiaire d'une zone d'articulation (520, 530, 620, 630), la zone d'articulation étant pliée vers l'intérieur contre la paroi latérale et maintenue fixée dans cette position au moyen de l'un des objets emballés, et les zones d'articulation (520, 530, 620, 630) s'étendant sur une partie notable de la hauteur des objets et au moins jusqu'à la paroi fond (400a, 400b) et les zones d'articulation (520, 530, 620, 630) s'achevant, par leur extrémité supérieure, directement devant des parois intermédiaires (120, 130) obliques, qui sont disposées entre les parois latérales (200, 300) et la paroi-plafond (100), caractérisé en ce que chaque zone d'articulation (520, 530, 620, 630) présente à son extrémité inférieure un évidement (520a, 530a, 620a, 630a; 522a, 532a, 622a, 632a), dont le bord est placé, à l'état ouvert par dépliage, sur le bord d'un entaillage (E1, E3, E4, E6), qui est prévu dans la zone inférieure des parois latérales (200, 300), qui servent à recevoir les objets dans la zone de leur fond.

2. Emballage selon la revendication 1, caractérisé en ce que sur chaque zone d'articulation est formé d'un seul tenant un prolongement (523, 533, 623, 633) qui s'étend, à l'état ouvert par dépliage, vers l'intérieur contre la paroi-fond (400a, 400b) et est maintenu dans cette position par un objet ayant été inséré.

3. Emballage selon la revendication 2, caractérisé en ce que le prolongement (522, 523, 623, 633) est articulé dans la zone d'articulation par l'intermédiaire d'une ligne de pliage (L13) située, à l'état ouvert par dépliage, sensiblement sur une ligne de pliage (L7, L8) qui relie la paroi latérale (200, 300) à la paroi-fond (400a, 400b).

4. Emballage selon l'une des revendications précédentes, caractérisé en ce que chaque zone d'articulation (520, 530, 620, 630) est reliée par deux zones d'articulation (524, 525; 535; 624, 625; 634, 635) à forme sensiblement triangulaire, articulée, au bord de la bande de maintien (500, 600) correspondante.
